# EUROPÄISCHE PATENTSCHRIFT

(11) **EP 0 499 106 B1**
(45) Veröffentlichungstag und Bekanntmachung des Hinweises auf die Patenterteilung: **14.12.1994**
(21) Anmeldenummer: 92101664.8
(22) Anmeldetag: 01.02.1992
(51) Int. Cl.: B63B 27/16, B63B 35/04

(54) **Verfahren und Vorrichtung zum Fieren oder Einholen des Versorgungsleitungskabels einer Unterwassereinrichtung**
Method and device for paying out and hauling in the umbilical of a submarine device
Procédé et dispositif de filer et de haler de l'ombilicale d'un dispositif sous-marin

(30) Priorität: 12.02.1991 DE 4104120; 28.08.1991 DE 4128513
(43) Veröffentlichungstag der Anmeldung: 19.08.1992
(73) Patentinhaber: ABB PATENT GmbH, 68309 Mannheim (DE)
(72) Erfinder: Wittke, Hermann, W-2000 Hamburg 62 (DE); Temmelmann, Friedrich, W-2000 Hamburg 55 (DE)
(74) Vertreter: Rupprecht, Klaus, Dipl.-Ing.

(56) Entgegenhaltungen:
- EP-A- 0 145 688
- GB-A- 2 046 207
- GB-A- 2 053 823
- GB-C- 734 082

## Beschreibung

Die Erfindung bezieht sich auf ein Verfahren und eine Vorrichtung zum Fieren oder Einholen des Versorgungsleitungskabels einer Unterwassereinrichtung gemäß dem Oberbegriff der nebengeordneten Ansprüchen 1 und 11.

Aus der EP-A 0145 688 ist eine Vorrichtung auf Schiffen zum Fieren oder Einholen von Schwimmstationen oder ähnlichen Einrichtungen bekannt. Die Vorrichtung weist eine flache Schwenk-Plattform auf, die mittels einer horizontalen Welle unmittelbar am Rand des Schiffskörpers drehbeweglich befestigt ist. Beide Enden der Schwenk-Plattform sind mit Rollen versehen, um einerseits das Gleiten der Schwimmstation über die Kante zu ermöglichen und um andererseits das mit der Schwimmstation verbundene Seil zu führen. Zur Montage der Schwimmstation mit dem Seil liegt die Schwimmstation auf der horizontalen Schwenk-Plattform. Zum Fieren/Einholen der Schwimmstation wird die Schwenk-Plattform über die vertikale Position hinaus geschwenkt, so daß sich das äußere Ende der Plattform in einer vorgegebenen Entfernung vom Rand des Schiffes über dem Wasserspiegel befindet.

Zur Erforschung des Meeresbodens oder zur Unterwasser-Pfahlgründung ist es allgemein üblich, entsprechend ausgerüstete Unterwassereinrichtungen von einem Schiff oder einer geeigneten Plattform aus auf den Meeresboden abzusenken. Die Unterwassereinrichtung wird dabei unter Einsatz eines Krans über ein Halteseil abgesenkt, während das zur Energieversorgung der Unterwassereinrichtung und zur Signalübertragung dienende Versorgungsleitungskabel von der Trommel einer Winde abgewickelt und über eine untere Umlenkrolle über die Bordkante geführt wird. Dabei ist die Kapazität der Trommel auf eine maximale Kabellänge von ca. 1250 m beschränkt, d.h. es ist nicht möglich, eine Unterwassereinrichtung mit einem einstückigen Versorgungsleitungskabel tiefer als 1250 m abzusenken. Soll die Unterwassereinrichtung beispielsweise auf eine Meerestiefe von ca. 2000 m abgelassen werden, ist es notwendig, zwei Versorgungsleitungskabel kraftschlüssig zu kuppeln und die elektrischen und hydraulischen Verbindungen herzustellen. Dabei bereitet es Schwierigkeiten, die steife Kupplungsvorrichtung ohne Beschädigung des Kabels über die untere Umlenkrolle zu führen.

Der Erfindung liegt die Aufgabe zugrunde ein Verfahren und eine Vorrichtung zum Fieren oder Einholen des Versorgungsleitungskabels einer Unterwassereinrichtung anzugeben, das bzw. die in einfacher Weise das kraftschlüssige Kuppeln von mindestens zwei Versorgungsleitungskabeln ermöglicht.

Diese Aufgabe wird bezuglich des Verfahrens in Verbindung mit den Merkmalen des Oberbegriffes erfindungsgemäß durch die im Kennzeichen des Anspruchs 1 angegebenen Merkmale gelöst.

Die Aufgabe wird bezüglich der Vorrichtung erfindungsgemäß durch die im Anspruch 11 gekennzeichneten Merkmale gelöst.

Die mit der Erfindung erzielbaren Vorteile bestehen insbesondere darin, daß durch die in die horizontale Position gedrehte Schwenkvorrichtung eine Arbeitsbühne geschaffen wird, auf der die zur Kupplung zweier Versorgungsleitungskabel notwendigen Arbeiten in einfacher Weise auf See ausführbar sind. Die durch das Gewicht des bereits abgewickelten Versorgungsleitungskabels erzeugte hohe Zugkraft wird von der Schwenkvorrichtung "aufgefangen". Da der Kupplungsvorgang - von der Bordkante aus betrachtet - nach der unteren Umlenkrolle erfolgt, ist es nicht erforderlich, die Kupplung über irgendeine Umlenkrolle zu führen, sondern es wird in einfacher Art und Weise die Schwenkvorrichtung in ihre vertikale Position gedreht, wonach die Kupplung ohne weitere Hemmnisse in Richtung Wasserspiegel abgelassen werden kann.

Vorteilhafte Ausgestaltungen der Erfindung sind in den Unteransprüchen gekennzeichnet. Die Ausgestaltungen vereinfachen die Durchführung des erfindungsgemäßen Verfahrens.

Die Erfindung wird nachstehend anhand der in der Zeichnung dargestellten Ausführungsbeispiele erläutert. Es zeigen:
- Figur 1: ein Schiffsheck mit einer Vorrichtung zum Fieren und Einholen von Versorgungsleitungskabeln für Unterwassereinrichtungen.
- Figur 2: eine Winde mit Trommeltasche,
- Figur 3: eine in die horizontale Position gebrachte Schwenkvorrichtung,
- Figur 4: zwei zur Kupplung positionierte Kabelkupplungen von Versorgungsleitungskabeln,
- Figur 5: zwei zusammengekuppelte Versorgungsleitungskabel
- Figur 6: eine in die vertikale Position gebrachte Schwenkvorrichtung.

In Figur 1 ist ein Schiffsheck mit einer Vorrichtung zum Fieren (Ablassen, Absenken) und Einholen von Versorgungsleitungen für Unterwassereinrichtungen dargestellt. Es ist ein Schiff 1 zu erkennen, an dessen Heck eine Unterwassereinrichtung 2 bis zum Meeresgrund abgesenkt oder vom Meeresgrund eingeholt werden soll. Die Unterwassereinrichtung 2 kann beispielsweise eine Station zur Erforschung des Meeresbodens, eine Unterwasser-Hammerstation zur Pfahlgründung oder ähnliches sein. Das Gewicht der Unterwassereinrichtung 2 lastet während des Fierens oder Einholens über einem Halteseil 3 an einem auf dem Schiff 1 oder einer separaten Plattform montierten Kran 4. Zur Versorgung der Unterwassereinrichtung 2 mit elektrischer Spannung, zum Betrieb hydraulischer Einrichtungen etc. sowie zur signalelektrischen Ansteuerung und Rückmeldung ist ein Versorgungsleitungskabel (Umbilical) zwischen Unterwassereinrichtung 2 und Schiff 1 vorgesehen.

Dieses Versorgungsleitungskabel 5 wird während des Fierens von der Trommel einer ersten Winde 6 abgewickelt bzw. umgekehrt beim Einholen auf die Trommel dieser Winde 6 aufgewickelt. Zur reibungsarmen Umlenkung des Versorgungsleitungskabels ist eine über die Bordkante hinausragende untere Umlenkrolle 7 vorgesehen, d.h. das Versorgungsleitungskabel wird von der ersten Winde 6 über die untere Umlenkrolle 7 um 90° umgelenkt in Richtung Wasserspiegel W bzw. Meeresboden geleitet. Eine zusätzliche obere Umlenkrolle 8 verbessert die Führungseigenschaften während die Unterwassereinrichtung durch den Kran 4 oberhalb des Wasserspiegels W gehoben wird.

An der Achse der unteren Umlenkrolle 7 bzw. parallel hierzu ist eine um diese Achse bzw. um eine Achse parallel hierzu um mindestens 90° drehbare Schwenkvorrichtung 9 montiert. Diese Schwenkvorrichtung 9 befindet sich während des Fierens oder Einholens des Versorgungsleitungskabels in vertikaler Position, so daß sich das Versorgungsleitungskabel 5 ohne Berührung der Schwenkvorrichtung 9 in Richtung Wasserspiegel W bewegen kann. Am in vertikaler Position dem Wasserspiegel W zugewandten Ende der Schwenkvorrichtung 9 befindet sich eine weitere Umlenkrolle 10.

In Figur 1 ist ferner eine zweite Winde 11 in Reihe zur ersten Winde 6 zu erkennen, deren Funktion insbesondere in der Beschreibung zu den Figuren 4 und 5 erläutert wird. Allgemein besteht die Aufgabe, eine Unterwassereinrichtung 2 auf eine Meeresbodentiefe von z.B. 2000 m abzusenken. Da die Trommel der Winde 6 ein Versorgungsleitungskabel 5 mit einer Länge von maximal 1250 m aufweist, ist es zum Erreichen des Meeresbodens notwendig, dieses Versorgungsleitungskabel 5 mit einem zusätzlichen Versorgungsleitungskabel 22 (siehe Figuren 4, 5) zu kuppeln. Dieses zusätzliche Versorgungsleitungskabel 22 befindet sich auf der Trommel der zweiten Winde 11.

Vor dem Kuppeln beider Versorgungsleitungskabel 5 und 22 ergibt sich das Problem, das infolge seines Eigenwichtes unter starkem Zug stehende Versorgungsleitungskabel 5 aus der Winde 6 zu entnehmen. Die Trommel der Winde 6 ist hierzu speziell ausgebildet und weist eine die Kabelkupplung 12 des Versorgungsleitungskabels 5 aufnehmende, seitliche Trommeltasche 13 auf, wobei die Kabelkupplung 12 an einem Flansch 25 der Trommeltasche 13 befestigt ist (z.B. Schraubbefestigung).

In Figur 2 ist eine Winde 6 mit Trommeltasche 13 dargestellt. Es ist zu erkennen, daß ein mit der Kabelkupplung 12 verbundener Korb 14 mit einer Öse zur Fixierung eines Trommelseils 16 einer Hilfswinde 15 versehen ist. Die Hilfswinde 15 befindet sich - vom schiffsheck aus betrachtet - hinter der Winde 6 und ist längs eines Gestells vertikal verfahrbar, damit stets eine geradlinige Zugkraftübertragung vom Versorgungsleitungskabel 5 über die Kabelkupplung 12, den Korb 14 und das Trommelseil 16 zur Hilfswinde 15 gewährleistet ist.

Durch Abnehmen des Taschendeckels wird die Trommeltasche 13 geöffnet (siehe Figur 2) und der Korb 14 wird mit der Kabelkupplung 12 des bis zur Endstellung abgewickelten Versorgungsleitungskabels 5 verschraubt. In einem weiteren Arbeitsgang wird das Trommelseil 16 am Korb 14 befestigt (z.B. durch Schäkel) und mit der Hilfswinde 15 angezogen. Die Befestigung zwischen der Kabelkupplung 12 und dem Flansch 25 der Trommeltasche 13 kann jetzt gelöst werden. Anschließend wird die Hilfswinde 15 längs des Gestells gemäß Pfeilrichtung A vertikal nach unten verfahren (z.B. mittels eines Hydraulikantriebs).

Die Winde 6 weist jetzt die in Figur 3 dargestellte Position auf, in der eine im wesentlichen horizontale Zugkraftübertragung von der Hilfswinde 15 über das Trommelseil 16, den Korb 14 mit daran montierter Kabelkupplung 12 zum Versorgungsleitungskabel 5 gewährleistet ist. Der Korb 14 mit montierter Kabelkupplung 12 kann der Trommeltasche 13 leicht entnommen werden, nachdem die Winde in Pfeilrichtung A bewegt wurde.

Desweiteren wird die Schwenkvorrichtung 9 von ihrer vertikalen in ihre horizontale Position gebracht, wie dies in Figur 3 dargestellt ist. Das dem Wasserspiegel W zugewandte Ende der Schwenkvorrichtung 9 wird hierzu über ein mit einem Kran 17 verbundenes Seil 18 bis in die horizontale Position hochgeschwenkt und in dieser Position festgehalten. Während des Schwenkvorganges wirkt die Achse der unteren Umlenkrolle 7 bzw. eine hierzu parallele Achse als Drehachse und das Versorgungsleitungskabel 5 greift in die Umlenkrolle 10 der Schwenkvorrichtung 9 ein.

In einem nächsten Arbeitsgang wird ein abnehmbarer Arretierblock 19 auf der Schwenkvorrichtung 9 befestigt.

Durch kontrolliertes Fieren des Seils 16 mit der Hilfswinde 15 wird das Versorgungsleitungskabel 5 über die Umlenkrolle 10 abgelassen, bis die Kabelkupplung 12 den Arretierblock 19 erreicht und durch diesen festgehalten wird. Anschließend kann der Korb 14 von der Kabelkupplung 12 gelöst werden und das vom Korb 14 abmontierte Trommelseil 16 wird auf die Hilfswinde 15 aufgewickelt.

Wie in Figur 4 dargestellt, wird nachfolgend das zusätzliche Versorgungsleitungskabel 22 von der Trommel der zweiten Winde 11 soweit abgewickelt, bis sich die Kabelkupplung 23 dieses Kabels 22 auf der Schwenkvorrichtung 9 befindet und einen vorgebbaren Anstand von der mittels des Arretierblocks 19 fixierten Kabelkupplung 12 des Kabels 5 aufweist. Dieser vorgebbare Anstand wird im wesentlichen durch die Länge der zwischen beiden Kabelkupplungen 12, 23 vorzusehenden Kabelverbindungsleitungen bestimmt. Zur erleichterten Abwicklung des Kabels 22 von der Trommel der zweiten Winde 11 ist eine Handwinde 20 hinter dem Arretierblock 19 auf der Schwenkvorrichtung 9 angeordnet, deren Seil 21 mit der Kabelkupplung 23 verbunden wird. Anschließend kann das Versorgungsleitungskabel 22 unter der Trommel der ersten Winde 6 hindurchgezogen werden. Alternativ hierzu kann anstelle der Handwinde 20 eine Hilfs-Umlenkrolle montiert sein. Bei dieser Variante wird das Versorgungsleitungskabel 22 über das Trommelseil 16 mittels der Hilfswinde 15 zur Schwenkvorrichtung 9 hin gezogen, wobei das Trommelseil 16 über die Hilf-Umlenkrolle umgelenkt wird.

Es folgt in einem weiteren Arbeitsschritt die Verbindung beider Versorgungsleitungskabel 5, 22 über entsprechend ausgebildete Kabelverbindungsleitungen. Hierzu fungiert die Schwenkvorrichtung 9 als Arbeitsbühne. Die einzelnen Verbindungen müssen wasserdicht ausgeführt sein, wobei der in einer Meerestiefe von z.B. 2000 m herrschende Wasserdruck entsprechend zu berücksichtigen ist. Nach dem Herstellen der Verbindungen werden zwei Halbschalen aus rostfreiem Stahl als Zugvorrichtung 24 um beide Kabelkupplungen 12, 23 sowie die montierten Kabelverbindungsleitungen gelegt und mit den Körben der Kabelkupplungen 12, 23 fest verschraubt, wie in Figur 5 dargestellt. Diese Zugvorrichtung 24 überträgt die durch Eigengewicht des Versorgungsleitungskabels 5 erzeugte Zugkraft auf das Versorgungsleitungskabel 22 und die zweite Winde 11. Die Zugvorrichtung 24 selbst muß die Kabelkupplungen 12, 23 und die Kabelverbindungsleitungen nicht wasserdicht umschließen.

Nachdem die zweite Winde 11 die Zugkraft durch Hieven übernommen hat, können der Arretierblock 19 abgebaut und die Schwenkvorrichtung 9 wieder um 90° von der horizontalen in die vertikale Position gedreht werden. Dies erfolgt durch Ablassen des am Kran 17 befestigten Seiles 18. Während des Schwenkvorganges greift das Kabel 22 in die untere Umlenkrolle 7 ein, während die Umlenkrolle 10 das Kabel 5 führt und es in vertikaler Position der Schwenkvorrichtung 9 freigibt. Nach Beendigung des Schwenkvorganges befindet sich die Schwenkvorrichtung in der vertikalen Position, wie in Figur 6 gezeigt.

Danach kann das Kabel 22 von der Trommel der zweiten Winde 11 abgewickelt werden, bis die Unterwassereinrichtung 2 die gewünschte Arbeitstiefe erreicht hat.

Falls die Unterwassereinrichtung 2 auf eine größere Meerestiefe als ca. 2500 m abgelassen werden soll, können weitere zusätzliche Winden mit weiteren zusätzlichen Versorgungsleitungskabeln vorgesehen sein. Der Kuppelvorgang zwischen zwei Versorgungsleitungskabeln erfolgt jeweils in der vorstehend beschriebenen Weise.

Allgemein ist zu den vorstehenden Ausführungen nachzutragen, daß die obere Umlenkrolle 8 jeweils anzuheben oder zu demontieren ist, sobald eine Kabelkupplung eines Versorgungsleitungskabels über die untere Umlenkrolle 7 läuft. Alternativ hierzu ist es auch möglich, die obere Umlenkrolle 8 für den Kupplungsvorgang aus ihrer normalen Position oberhalb der Umlenkrolle 7 abzubauen und an die Position der Umlenkrolle 10 zu montieren. Bei dieser Variante entfällt vorteilhaft eine eigene Umlenkrolle 10. Der An- und Abbau der Umlenkrolle 8 an die Schwenkvorrichtung 9 muß jeweils in vertikaler Position der Schwenkvorrichtung erfolgen. Auch kann die gesamte Schwenkvorrichtung 9 demontierbar sein.

Das Einholen der Versorgungsleitungskabel und das Entkuppeln der Kabelkupplungen erfolgt in umgekehrter Reihenfolge zu den vorstehenden, im wesentlichen das Fieren betreffenden Ausführungen. Insbesondere wird die Schwenkvorrichtung 9 von ihrer vertikalen in ihre horizontale Position erst dann gedreht, wenn sich die Zugvorrichtung 24 unmittelbar neben der Schwenkvorrichtung befindet (siehe Figur 6), so daß sich nach erfolgter Schwenkung die in Figur 5 dargestellte Konfiguration mit auf der Arbeitsbühne befindlicher Zugvorrichtung 24 ergibt. Eine genaue Positionierung der Zugvorrichtung 24 in die gewünschte Lage kann mittels der zweiten Winde 11 erfolgen. Anschließend wird der Arretierbock 19 zur Fixierung der Kabelkupplung 12 montiert. Jetzt kann die Zugvorrichtung 24 gelöst und entfernt werden. Nach Demontage der Kabelverbindungsleitungen läßt sich das Versorgungsleitungskabel 22 inklusive Kabelkupplung 23 vollständig auf die Trommel der Winde 11 aufwickeln.

Anschließend kann der Korb 14 mit der Kabelkupplung 12 verbunden werden, worauf die Kabelkupplung 12 unter Einsatz der Hilfswinde 15 in die Trommeltasche 13 der Winde 6 eingeführt wird. Nach Demontage des Arretierbocks 19 kann die Schwenkvorrichtung 9 wiederum in die vertikale Position gedreht oder demontiert werden. Es folgt eine Vertikalbewegung der Hilfswinde 15 entgegen Pfeilrichtung A. Nachdem die Kabelkupplung 12 am Flansch 25 der Trommeltasche 13 befestigt ist, können der Korb 14 vom Trommelseil 16 gelöst, der Taschendeckel auf die Trommeltasche 13 montiert und das Versorgungsleitungskabel 5 mit der Winde 6 eingeholt werden.

## Patentansprüche

1. Verfahren zum Fieren oder Einholen des Versorgungsleitungskabels einer Unterwassereinrichtung von einem Schiff oder einer geeigneten Plattform aus, unter Einsatz einer in eine horizontale und eine vertikale Position schwenkbaren Vorrichtung, dadurch gekennzeichnet, daß zum kraftschlüssigen Kuppeln oder Entkuppeln der Kabelkupplungen zweier Versorgungsleitungskabel eine Schwenkvorrichtung um die Achse einer unteren Umlenkrolle oder um eine Achse parallel hierzu von ihrer vertikalen in ihre horizontale Position gedreht wird, wodurch die Schwenkvorrichtung als horizontale Arbeitsbühne für den Kuppel- oder Entkuppelvorgang dient, daß die Schwenkvorrichtung nach dem erfolgten Kuppeln oder Entkuppeln wieder in ihre vertikale Position gebracht wird und daß das Versorgungsleitungskabel von der Trommel einer Winde über die untere Umlenkrolle über den Schiffsrand hinaus geführt wird.

2. Verfahren nach Anspruch 1, dadurch gekennzeichnet, daß die Drehung der Schwenkvorrichtung um mindestens 90° unter Einsatz eines Krans erfolgt.

3. Verfahren nach Anspruch 1 und/oder 2, dadurch gekennzeichnet, daß eine beim Fieren oder Einholen des Versorgungsleitungskabels oberhalb der unteren Umlenkrolle befindliche Umlenkrolle zur Durchführung des Kuppelvorganges an das in vertikaler Position obere Ende der Schwenkvorrichtung montiert wird, wodurch eine Führung des bereits abgewickelten Versorgungsleitungskabels während des Drehens der Schwenkvorrichtung gewährleistet ist.

4. Verfahren nach wenigstens einem der vorstehenden Ansprüche, dadurch gekennzeichnet, daß die Kabelkupplung eines Versorgungsleitungskabels mit dem Seil einer Hilfswinde verbunden und durch Betätigung dieser Hilfswinde in ihre Position auf der horizontalen Schwenkvorrichtung oder in eine Trommeltasche der Winde gebracht wird.

5. Verfahren nach Anspruch 4, dadurch gekennzeichnet, daß die Hilfswinde längs eines Gestells derart vertikal verfahren wird, daß stets eine geradlinige Zugkraftübertragung vom Seil der Hilfswinde über die Kabelkupplung zum Versorgungsleitungskabel erfolgt.

6. Verfahren nach Anspruch 4 und/oder 5, dadurch gekennzeichnet, daß die Kabelkupplung des Versorgungsleitungskabels und das Seil der Hilfswinde mit einem Korb verbunden werden.

7. Verfahren nach wenigstens einem der vorstehenden Ansprüche, dadurch gekennzeichnet, daß ein Arretierbock zur Fixierung der Kabelkupplung des abgewickelten Versorgungsleitungskabels an der Schwenkvorrichtung befestigt wird.

8. Verfahren nach wenigstens einem der vorstehenden Ansprüche, dadurch gekennzeichnet, daß das an das erste Versorgungsleitungskabel anzukuppelnde zweite Versorgungsleitungskabel mittels einer auf der Schwenkvorrichtung montierten Handwinde in die vorgegebene Position auf der horizontalen Schwenkvorrichtung gezogen wird.

9. Verfahren nach wenigstens einem der vorstehenden Ansprüche, dadurch gekennzeichnet, daß das an das erste Versorgungsleitungskabel anzukuppelnde zweite Versorgungsleitungskabel mittels einer auf der Schwenkvorrichtung montierten Hilfs-Umlenkrolle und der Hilfswinde in die vorgegebene Position auf der horizontalen Schwenkvorrichtung gezogen wird.

10. Verfahren nach wenigstens einem der vorstehenden Ansprüche, dadurch gekennzeichnet, daß beide auf der horizontalen Schwenkvorrichtung liegenden Kabelkupplungen über zwei als Zugvorrichtung dienende Halbschalen kraftschlüssig miteinander verbunden werden.

11. Vorrichtung zum Fieren oder Einholen des Versorgungsleitungskabels einer Unterwassereinrichtung von einem Schiff oder einer geeigneten Plattform aus, wobei das Versorgungsleitungskabel von der Trommel einer Winde über eine untere Umlenkrolle über den Schiffsrand hinaus geführt wird, und eine Schwenkvorrichtung (9) vorgesehen ist, die um die Achse der unteren Umlenkrolle (7) oder um eine Achse parallel hierzu von einer vertikalen in eine horizontale Position und umgekehrt drehbar ist und deren Abmessungen derart dimensioniert sind, daß die Kabelkupplungen (12,23) zweier Versorgungsleitungskabel (5,22) mit einem durch die notwendigen Kabelverbindungsleitungen bedingten räumlichen Abstand aneinanderreihbar sind, dadurch gekennzeichnet, daß die Trommel der das Versorgungsleitungskabel (5) enthaltenden Winde (6) eine Trommeltasche (13) zur Aufnahme und Befestigung einer Kabelkupplung (12) aufweist.

12. Vorrichtung nach Anspruch 11, dadurch gekennzeichnet, daß die Kabelkupplung (12) mit einem Korb (14) verbindbar ist, der Mittel zur Befestigung eines Seils aufweist.

13. Vorrichtung nach Anspruch 11 und/oder 12, dadurch gekennzeichnet, daß die Schwenkvorrichtung (9) an ihrem in vertikaler Position unteren Ende mit einer Umlenkrolle (10) versehen ist.

14. Vorrichtung nach Anspruch 11 und/oder 12, dadurch gekennzeichnet, daß die Schwenkvorrichtung (9) an ihrem in vertikaler Position oberen Ende mit Mitteln zur Aufnahme einer beim Fieren oder Einholen des Versorgungsleitungskabels oberhalb der unteren Umlenkrolle (7) angeordneten Umlenkrolle (8) versehen ist.

15. Vorrichtung nach wenigstens einem der Ansprüche 11 bis 14, dadurch gekennzeichnet, daß die die zu kuppelnden Versorgungsleitungskabel (5,22) enthaltenden Winden (6,11) aneinandergereiht sind.

16. Vorrichtung nach wenigstens einem der Ansprüche 11 bis 15, dadurch gekennzeichnet, daß eine Hilfswinde (15) von der Schwenkvorrichtung (9) aus betrachtet hinter der Trommel der das Versorgungsleitungskabel (5) enthaltenden Winde (6) vorgesehen ist, die über eine Seil (16) mit der Kabelkupplung (12) des Kabels (5) oder dem Korb (14) der Trommeltasche (13) verbindbar ist.

17. Vorrichtung nach Anspruch 16, dadurch gekennzeichnet, daß die Hilfswinde (15) vertikal verfahrbar ist.

18. Vorrichtung nach wenigstens einem der Ansprüche 11 bis 17, dadurch gekennzeichnet, daß die Schwenkvorrichtung (9) mit Mitteln zur Befestigung des Arretierbocks versehen ist.

19. Vorrichtung nach wenigstens einem der Ansprüche 11 bis 18, dadurch gekennzeichnet, daß die Schwenkvorrichtung (9) mit einer Handwinde (20) versehen ist.

20. Vorrichtung nach wenigstens einem der Ansprüche 11 bis 18, dadurch gekennzeichnet, daß die Schwenkvorrichtung (9) mit einer Hilfs-Umlenkrolle versehen ist.

21. Vorrichtung nach wenigstens einem der Ansprüche 11 bis 20, dadurch gekennzeichnet, daß die Umlenkrolle (10) demontierbar ist.

22. Vorrichtung nach wenigstens einem der Ansprüche 11 bis 21, dadurch gekennzeichnet, daß die Schwenkvorrichtung (9) demontierbar ist.

## Claims

1. Method for paying out or hauling in the supply line cable of an underwater device from a ship or a suitable platform, using a device which can be pivoted into a horizontal and a vertical position, characterised in that a pivoting device is rotated from its vertical position to its horizontal position about the axis of a lower guide roller, or about an axis parallel thereto, for the frictionally locking coupling or uncoupling of the cable couplings of two supply line cables, as a result of which the pivoting device serves as a horizontal working platform for the coupling or uncoupling process, and in that the pivoting device is returned to its vertical position after coupling or uncoupling has been completed and in that the supply line cable is guided from the drum of a winch via the lower guide roller over the edge of the ship.

2. Method according to Claim 1, characterised in that the rotation of the pivoting device takes place through at least 90°, using a crane.

3. Method according to Claim 1 and/or 2, characterised in that a guide roller, for carrying out the coupling process, which is located above the lower guide roller during the paying out or hauling in of the supply line cable, is mounted on the upper end, in the vertical position, of the pivoting device, as a result of which guidance of the already unwound supply line cable is ensured during the rotation of the pivoting device.

4. Method according to at least one of the preceding claims, characterised in that the cable coupling of a supply line cable is connected to the cable rope of an auxiliary winch and is brought into its position on the horizontal pivoting device, or into a drum pocket of the winch, by operating this auxiliary winch.

5. Method according to Claim 4, characterised in that the auxiliary winch is driven vertically along a frame in such a manner that straight-line transmission of the tensile force always takes place from the cable rope of the auxiliary winch via the cable coupling to the supply line cable.

6. Method according to Claim 4 and/or 5, characterised in that the cable coupling of the supply line cable and the cable rope of the auxiliary winch are connected to a cage.

7. Method according to at least one of the preceding claims, characterised in that a locking support for fixing the cable coupling of the unwound supply line cable is attached to the pivoting device.

8. Method according to at least one of the preceding claims, characterised in that the second supply line cable, which is to be coupled to the first supply line cable, is pulled into the predetermined position on the horizontal pivoting device by means of a hand winch mounted on the pivoting device.

9. Method according to at least one of the preceding claims, characterised in that the second supply line cable, which is to be coupled to the first supply line cable, is pulled into the predetermined position on the horizontal pivoting device by means of an auxiliary guide roller, mounted on the pivoting device, and the auxiliary winch.

10. Method according to at least one of the preceding claims, characterised in that the two cable couplings lying on the horizontal pivoting device are connected to one another in a frictionally locking manner via two half shells which serve as a tension device.

11. Device for paying out or hauling in the supply line cable of an underwater device from a ship or a suitable platform, the supply line cable being guided from the drum of a winch via a lower guide roller over the edge of the ship, and a pivoting device (9) is provided which can be rotated from a vertical position into a horizontal position, and vice versa, about the axis of the lower guide roller (7), or about an axis parallel thereto, and whose dimensions are dimensioned in such a manner that the cable couplings (12, 23) of two supply line cables (5, 22) can be aligned with one another at a spatial distance governed by the necessary cable connecting lines, characterised in that the drum of the winch (6) containing the supply line cable (5) has a drum pocket (13) for the retention and attachment of a cable coupling (12).

12. Device according to Claim 11, characterised in that the cable coupling (12) can be connected to a cage (14) which has means for the attachment of a cable rope.

13. Device according to Claim 11 and/or 12, characterised in that the pivoting device (9) is provided on its lower end, in the vertical position, with a guide roller (10).

14. Device according to Claim 11 and/or 12, characterised in that the pivoting device (9) is provided on its upper end, in the vertical position, with means for retaining a guide roller (8), which is arranged above the lower guide roller (7) during paying out or hauling in of the supply line cable.

15. Device according to at least one of Claims 11 to 14, characterised in that the winches (6, 11) containing the supply line cables (5, 22) which are to be coupled are aligned with one another.

16. Device according to at least one of Claims 11 to 15, characterised in that an auxiliary winch (15) is provided, when seen from the pivoting device (9), behind the drum of the winch (6) containing the supply line cable (5), which auxiliary winch (15) can be connected via a cable rope (16) to the cable coupling (12) of the cable (5) or to the cage (14) of the drum pocket (13).

17. Device according to Claim 16, characterised in that the auxiliary winch (15) can be driven vertically.

18. Device according to at least one of Claims 11 to 17, characterised in that the pivoting device (9) is provided with means for the attachment of a locking support.

19. Device according to at least one of Claims 11 to 18, characterised in that the pivoting device (9) is provided with a hand winch (20).

20. Device according to at least one of Claims 11 to 18, characterised in that the pivoting device (9) is provided with an auxiliary guide roller.

21. Device according to at least one of Claims 11 to 20, characterised in that the guide roller (10) is detachable.

22. Device according to at least one of Claims 11 to 21, characterised in that the pivoting device (9) is detachable.

## Revendications

1. Procédé pour filer ou relever le câble d'alimentation d'une installation sous-marine depuis un navire ou une plateforme adaptée utilisant un dispositif qui peut être amené par pivotement dans une position horizontale et dans une position verticale, caractérisé par le fait que pour coupler ou désaccoupler par force les raccords de deux câbles d'alimentation, on amène un dispositif pivotant de la position verticale dans la position horizontale par pivotement autour de l'axe d'un rouleau de déviation inférieur ou autour d'un axe parallèle à celui-ci, le dispositif pivotant servant de surface de travail horizontale pour l'opération d'accouplement ou de désaccouplement, par le fait qu'après l'accouplement ou le désaccouplement on ramène le dispositif pivotant dans sa position verticale et par le fait que le câble d'alimentation est amené du tambour d'un treuil par dessus le bord du navire ou de la plateforme par l'intermédiaire du rouleau de déviation inférieur.

2. Procédé selon la revendication 1, caractérisé par le fait que la rotation d'au moins 90° du dispositif pivotant est opérée en utilisant une grue.

3. Procédé selon la revendication 1 et/ou 2, caractérisé par le fait que pour réaliser l'accouplement, un rouleau de déviation qui, lors du filage ou du relevage du câble d'alimentation, est situé au-dessus du rouleau de déviation inférieur, est monté à l'extrémité supérieure du dispositif pivotant en position verticale et assure un guidage du câble d'alimentation déjà déroulé lors du pivotement dispositif pivotant.

4. Procédé selon l'une au moins des revendications précédentes, caractérisé par le fait que le raccord d'un câble d'alimentation est relié au câble d'un treuil auxiliaire et, par actionnement dudit treuil auxiliaire, est amené dans sa position sur le dispositif pivotant horizontal ou dans un logement du tambour du treuil.

5. Procédé selon la revendication 4, caractérisé par le fait que le treuil auxiliaire peut être déplacé verticalement le long d'un bâti de manière telle qu'il y ait toujours, par l'intermédiaire du raccord de câble, une transmission rectiligne de l'effort de traction du câble du treuil auxiliaire vers le câble d'alimentation.

6. Procédé selon la revendication 4 et/ou 5, caractérisé par le fait que le raccord du câble d'alimentation et le câble du treuil auxiliaire sont reliés à une cage.

7. Procédé selon l'une au moins des revendications précédentes, caractérisé par le fait qu'un système d'arrêt pour bloquer le raccord du câble d'alimentation déroulé est fixé sur le dispositif pivotant.

8. Procédé selon l'une au moins de revendications précédentes, caractérisé par le fait que le deuxième câble d'alimentation devant être couplé au premier est tiré dans la position prédéterminée sur le dispositif pivotant horizontal au moyen d'un treuil à main monté sur le dispositif pivotant.

9. Procédé selon l'une au moins de revendications précédentes, caractérisé par le fait que le deuxième câble d'alimentation devant être couplé au premier est tiré dans la position prédéterminée sur le dispositif pivotant horizontal au moyen du treuil auxiliaire et d'un rouleau de déviation auxiliaire monté sur le dispositif pivotant.

10. Procédé selon l'une au moins de revendications précédentes, caractérisé par le fait que les deux raccords de câble reposant sur le dispositif pivotant horizontal sont reliés entre eux par force au moyen de deux demi-coquilles servant de dispositif de traction.

11. Dispositif pour filer ou relever le câble d'alimentation d'une installation sous-marine depuis un navire ou une plateforme adaptée, le câble d'alimentation étant amené du tambour d'un treuil par dessus le bord du navire ou de la plateforme par l'intermédiaire d'un rouleau de déviation inférieur et un dispositif (9) pivotant étant prévu, lequel dispositif peut pivoter autour de l'axe du rouleau de déviation inférieur ou autour d'un axe parallèle à celui-ci depuis une position verticale jusque dans une position horizontale et vice versa et a des dimensions telles que les raccords (12, 23) de deux câbles d'alimentation (5, 22) peuvent être alignés avec une distance imposée par les deux câbles, caractérisé par le fait que le tambour du treuil (6) contenant le câble d'alimentation (5) comporte un logement (13) destiné à recevoir et à fixer un raccord de câble (12).

12. Dispositif selon la revendication 11, caractérisé par le fait que le raccord de câble (12) peut être relié à une cage (14) qui comporte des moyens pour la fixation d'un câble.

13. Dispositif selon la revendication 11 et/ou 12, caractérisé par le fait que le dispositif pivotant (9) est pourvu d'un rouleau de déviation (10) à son extrémité inférieure dans la position verticale.

14. Dispositif selon la revendication 11 et/ou 12, caractérisé par le fait que le dispositif pivotant (9), à son extrémité supérieure dans la position verticale est pourvu de moyens pour recevoir un rouleau de déviation (8) qui lors de la pose ou du relevage du câble d'alimentation est situé au-dessus du rouleau de déviation (7) inférieur.

15. Dispositif selon l'une au moins des revendications 11 à 14, caractérisé par le fait que les treuils (6, 11) contenant les câbles d'alimentation (5, 22) à coupler sont alignés.

16. Dispositif selon l'une au moins des revendications 11 à 15, caractérisé par le fait qu'il est prévu un treuil auxiliaire (15) qui, vu à partir du dispositif pivotant (9) est situé derrière le tambour du treuil (6) contenant le câble d'alimentation (5), lequel treuil peut être relié par un câble (16) au raccord (12) du câble (5) ou à la cage (14) du logement (13) du tambour.

17. Dispositif selon la revendication 16, caractérisé par le fait que le treuil auxiliaire (15) peut être déplacé verticalement.

18. Dispositif selon l'une au moins des revendications 11 à 17, caractérisé par le fait que le dispositif pivotant (9) est pourvu de moyens pour la fixation du système d'arrêt.

19. Dispositif selon l'une au moins des revendications 11 à 18, caractérisé par le fait que le dispositif pivotant (9) est pourvu d'un treuil (20) à main.

20. Dispositif selon l'une au moins des revendications 11 à 18, caractérisé par le fait que le dispositif pivotant (9) est pourvu d'un rouleau de déviation auxiliaire.

21. Dispositif selon l'une au moins des revendications 11 à 20, caractérisé par le fait que le rouleau de déviation (10) peut être démonté.

22. Dispositif selon l'une au moins des revendications 11 à 21, caractérisé par le fait que le dispositif pivotant (9) peut être démonté.
